# EUROPÄISCHE PATENTSCHRIFT

(11) **EP 2 164 740 B1**
(45) Veröffentlichungstag und Bekanntmachung des Hinweises auf die Patenterteilung: **27.02.2013**
(21) Anmeldenummer: 08773822.5
(22) Anmeldetag: 03.07.2008
(51) Int. Cl.: B61C 9/50, B61F 3/06, B61F 5/02

(54) **DREHGESTELL FÜR EIN SCHIENENFAHRZEUG, DAS EINEN ANTRIEB AUFWEIST**
BOGIE FOR A RAIL VEHICLE WHICH HAS A DRIVE
BOGIE POUR UN VÉHICULE FERROVIAIRE, QUI PRÉSENTE UN ENTRAÎNEMENT

(30) Priorität: 09.07.2007 DE 102007031891
(43) Veröffentlichungstag der Anmeldung: 24.03.2010
(73) Patentinhaber: Voith Patent GmbH, 89522 Heidenheim (DE)
(72) Erfinder: HOLZAPFEL, Michael, 89522 Heidenheim (DE); BACHMANN, Michael, 89522 Heidenheim (DE); SMULA, Heike, 89522 Heidenheim (DE); MÜHLBERG, Heiko, 73460 Hüttlingen (DE)
(74) Vertreter: Weitzel, Wolfgang
(86) Internationale Anmeldenummer: PCT/EP2008/005410
(87) Internationale Veröffentlichungsnummer: WO 2009/007049

(56) Entgegenhaltungen:
- CH-A- 381 725
- DE-U1- 29 804 404
- FR-A- 1 449 598

## Beschreibung

Die Erfindung betrifft ein Drehgestell für ein mit einem Antrieb versehenes Schienenfahrzeug, zum Beispiel für eine Lok.

Ein solches Drehgestell weist einen Drehgestellrahmen auf. Der Rahmen trägt einen oder mehrere Radsätze. Jeder Radsatz umfasst Räder, ein Radsatzgetriebe mit einer Radsatzwelle und einem Radsatzgehäuse.

Weiterer Bestandteil des Drehgestells ist eine Zug-Druck-Stange. Diese greift einerseits am Drehgestellrahmen, und andererseits am Lokrahmen an. Sie überträgt Kräfte zwischen diesen beiden.

Radsatzgetriebe für Drehgestelle sind beispielsweise bekannt aus WO 2005/017394 A1.

Ein großes Problem solcher Drehgestelle ist das Bauvolumen. Dabei geht es insbesondere um den verfügbaren Bauraum in vertikaler Richtung. Die Zug-Druck-Stange wird in der Regel oberhalb des Radsatzgetriebes angeordnet. Dies stößt auf Schwierigkeiten, da der oberhalb des Radsatzes vorhandene Bauraum in seiner Höhe begrenzt ist. Man könnte auch daran denken, die Zug-Druck-Stange zwischen der Unterkante des Radsatzgetriebes und dem Gleisbett anzuordnen. Die hierfür notwendige Bodenfreiheit ist jedoch nicht vorhanden.

Die bekannten Ausführungsformen sind deswegen von sehr gedrängter Konstruktion. Dies ist ungünstig im Hinblick auf die Montage sowie auf die optimale Gestaltung der beteiligten Elemente.

Der Erfindung liegt die Aufgabe zugrunde, ein Drehgestell gemäß dem Oberbegriff von Anspruch 1 derart zu gestalten, dass das Radsatzgetriebe - beziehungsweise die Radsatzgetriebe - und die Druckstange ohne die genannten Komplikationen anordnen lassen, ohne dass deren Funktionen beeinträchtigt werden, bei leichter Montage.

Diese Aufgabe wird durch die Merkmale von Anspruch 1 gelöst. Demgemäß wird das einzelne Radsatzgehäuse mit einer Durchstecköffnung zum Hindurchführen der Zug-Druck-Stange versehen. Die Durchstecköffnung ist dabei von Wänden des Gehäuses begrenzt. Diese sind mit der übrigen Gehäusewandung einteilig, so dass der Innenraum des Gehäuses nach wie vor gegenüber der äußeren Umgebung hermetisch abgeschlossen ist. Es besteht somit keinerlei Zusammenwirken zwischen dem Radsatzgehäuse und der Zug-Druck-Stange.

Die Durchstecköffnung ist vom Getriebegehäuse umschlossen, so dass die Zug-Druck-Stange durch die Durchstecköffnung und damit durch das Getriebe hindurchgeführt wird. Gegebenenfalls kann das Gehäuse parallel zur Welle des Radsatzes verbreitert werden, um ausreichend Raum für die Zahnräder sowie für das Lagerschmieröl zu schaffen.

Bei einer Kegelradverzahnung kann die Kegelradachse versetzt werden, um zusätzlichen Freiraum für die Zug-Druck-Stange zu schaffen.

Die tiefliegende Zug-Druck-Stange überträgt Längskräfte zwischen Drehgestell und Lokrahmen. Die Achsentlastung beim Anfahren sowie die Rückstellkräfte bei Bogenfahrt werden hierdurch gering gehalten. Die Zug-Druck-Stange ist zweckmäßiger Weise in y-Richtung mittig angeordnet, d. h. in der Mitte zwischen zwei Rädern einer Achse.

Falls keine ausreichende Ölzuführung und Ölrückführung oder nicht die notwendige Dichtigkeit unter allen Betriebsbedingungen gewährleistet ist, so kann ein Abtriebslager fettgeschmiert sein.

Die Erfindung lässt sich besonders vorteilhaft bei Drehgestellen mit zwei oder mehreren Radsätzen anwenden, beispielsweise mit drei Radsätzen.

Die Erfindung ist anhand der Zeichnung näher erläutert. Darin ist im einzelnen folgendes dargestellt:
- Figur 1: zeigt in perspektivischer Darstellung ein Drehgestell mit drei Radsätzen.
- Figur 2: zeigt das Drehgestell gemäß Figur 1 in einer Seitenansicht.
- Figur 3: zeigt das Drehgestell gemäß Figur 1 in Draufsicht.
- Figur 4: zeigt das Drehgestell gemäß Figur 1 in einer Schnittansicht gemäß der Schnittlinie A - A in Figur 2.
- Figur 5: zeigt schematisch und in einer Ansicht in Längsrichtung des zugehörenden Drehgestelles einen nicht erfindungsgemäßen Radsatz
- Figur 6: zeigt schematisch und in einer Ansicht in Längsrichtung des zugehörenden Drehgestelles einen nicht erfindungsgemäßen Radsatz.
- Figur 7: zeigt schematisch und in einer Ansicht in Längsrichtung des zugehörenden Drehgestelles einen erfindungsgemäßen Radsatz.
- Figur 8: zeigt schematisch und in einer Ansicht in Längsrichtung des zugehörenden Drehgestelles einen nicht erfindungsgemäßen Radsatz.
- Figur 9: zeigt schematisch und in einer Ansicht in Längsrichtung des zugehörenden Drehgestelles einen nicht erfindungsgemäßen Radsatz.
- Figur 10: zeigt einen Teil eines nicht erfindungsgemäßen Radsatzes in vergrößerter Darstellung in einer Ansicht senkrecht zur Radsatzwelle.
- Figur 11: zeigt in perspektivischer Darstellung einen Radsatz mit einer Durchstecköffnung, gemäß der Erfindung.

Das in Figur 1 gezeigte Drehgestell ist für eine Lok bestimmt. Es ist wie folgt aufgebaut: Es umfasst drei Radsätze 2, 3, 4. Jeder Radsatz umfasst zwei Räder 2.1, 2.2; 3.1, 3.2 und 4.1, 4.2, ferner Radsatzwellen 2.3, 3.3 und 4.3 (siehe die Figuren 2 und 3), ein Radsatzgetriebe 2.4, 3.4, 4.4 und ein Radsatzgehäuse (siehe Figur 8).

Man erkennt ferner vier Federn 5. Diese sind zwischen das Drehgestell und den nicht gezeigten Lokrahmen geschaltet, ferner Federn 6, die zwischen den Rahmen 1 und der jeweiligen Welle geschaltet sind.

Figur 2 zeigt ein wichtiges Bauteil, nämlich eine Zug-Druck-Stange 7. Zug-Druck-Stange 7 greift über einen Zapfen 8 einerseits am Rahmen 1 an, andererseits über einen Anlenkturm 9 am nicht dargestellten Lokrahmen. Die Zug-Druck-Stange 7 dient dem Übertragen von Kräften zwischen Drehgestellrahmen 1 und dem Lokrahmen.

Die entscheidenden Merkmale der Erfindung ergeben sich aus den Figuren 7 und 11.

Die Figuren 5 bis 6 lassen jeweils ein nicht erfindungsgemäßes Gehäuse 10 eines Radsatzes erkennen.

Im Falle des nicht erfindungsgemäßen Beispiels gemäß Figur 5 weist das Gehäuse eine randoffene Aussparung 10.1 auf. Diese überdeckt einen Bereich beidseits der Längsmittelebene des zugehörenden Drehgestells.

Beim nicht erfindungsgemäßen Beispiel gemäß Figur 6 ist wiederum eine randoffene Aussparung 10.2 im Gehäuse vorgesehen. Diese befindet sich in einem Eckbereich des Gehäuses 10.

Bei der Ausführungsform gemäß Figur 7 ist die Aussparung erfindungsgemäß als Durchstecköffnung ausgebildet. Sie ist genauer aus Figur 11 erkennbar.

Durch die Aussparungen ist es möglich, die genannte Zug-Druck-Stange 7 in eine Position zu legen, die sich oberhalb der Unterkante des Gehäuses 10 befindet. Es verbleibt somit die Bodenfreiheit, die durch das Gehäuse 10 vorgegeben ist.

Das nicht erfindungsgemäße Beispiel gemäß Figur 8 zeigt wiederum eine randoffene Aussparung 10.2 mit halbkreisförmiger Kontur. Die Aussparung bildet somit einen Halbzylinder.

Die nicht erfindungsgemäße randoffene Aussparung gemäß Figur 9 ist dadurch gebildet, dass eine Ecke vom Gehäuse 10 gewissermaßen abgeschnitten ist.

Figur 10 zeigt ein nicht erfindungsgemäßes Radsatzgetriebe 2.4 mit einer Radsatzwelle 2.3. Das Gehäuse 10 ist mit einer Aussparung 10.1 versehen. Es weist ferner eine Versteifungsrippe 10.5 auf. In einem linken Bereich befindet sich ein Fettschmierlager 11. In der Abtriebskegelradstufe ist ein Achsversatz 12 vorgesehen, wodurch zusätzlicher Freiraum für die Zug-Druck-Stange 7 geschaffen wird.

Auf dem Gehäuse 10 sitzt eine U-förmige Halterung 14 für eine Drehmomentstütze 15 (siehe auch Figur 11). Die Drehmomentstütze 15 befindet sich mittig zwischen den beiden Rädern 2.1 und 2.2. Wie man sieht, befindet sie sich deutlich oberhalb der Radsatzwelle 2.3.

Figur 11 zeigt einen kompletten Radsatz mit einem Radsatzgetriebe 2.4 gemäß der Erfindung, ferner mit einer Welle 2.3 sowie mit Rädern 2.1, 2.2.

Das Gehäuse 10 des Getriebes ist mit einer Durchstecköffnung 10.3 versehen. Eine hier nicht gezeigte Zug-Druck-Stange kann durch die Durchstecköffnung 10.3 hindurchgeführt werden. Die Stange liegt dabei in einer Horizontalebene. Hierbei sind Abweichungen von der Horizontalen möglich. Die Zug-Druck-Stange verläuft in Längsrichtung des Drehgestelles. Sie kann auch gegen die Längsrichtung geneigt sein.

Das Gehäuse 10 des Radsatzgetriebes 2.4 ist in einer horizontalen Trennebene 13 geteilt. Der untere Teil, der die Durchstecköffnung 10.3 enthält, dient vorwiegend als Ölreservoir.

### Bezugszeichenliste

- 1: Rahmen
- 2: Radsatz
- 2.1: Rad
- 2.2: Rad
- 2.3: Radsatzwelle
- 2.4: Getriebe
- 3: Radsatzgetriebe
- 3.1: Rad
- 3.2: Rad
- 3.3: Radsatzwelle
- 3.4: Radsatzgetriebe
- 4: Radsatz
- 4.1: Rad
- 4.2: Rad
- 4.3: Radsatzwelle
- 4.4: Radsatzgetriebe
- 5: Federn
- 6: Federn
- 7: Zug-Druck-Stange
- 8: Zapfen
- 9: Anlenkturm
- 10: Gehäuse
- 10.1: randoffene Aussparung
- 10.2: randoffene Aussparung
- 10.3: Durchstecköffnung
- 10.5: Versteifungsrippe
- 11: Fettschmierlager
- 12: Achsversatz
- 13: Trennebene
- 14: Halterung für Drehmomentstütze
- 15: Drehmomentstütze

## Patentansprüche

1. Drehgestell für eine Lok
1.1 mit einem Drehgestellrahmen (1);
1.2 mit wenigstens einem Radsatz (2, 3, 4), umfassend zwei Räder (2.1, 2.2; 3.1, 3.2; 4.1, 4,2), ein Radsatzgetriebe (2.4, 3.4, 4.4), eine Radsatzwelle (2.3, 3.3, 4,3) und ein Radsatzgehäuse (10);
1.3 mit einer Zug-Druck-Stange (7), die einerseits am Drehgestellrahmen (1) und andererseits am Lokrahmen angreift und Kräfte zwischen diesen beiden überträgt;
**gekennzeichnet durch** die folgenden Merkmale:
1.4 das Getriebegehäuse (10) des Radsatzes (2, 3, 4) weist eine Durchstecköffnung (10.1, 10,2, 10.3) auf, deren Geometrie zum Hindurchführen der Zug-Druck-Stange angepasst ist;
1.5 die Durchstecköffnung (10.1, 10.2, 10.3) ist von Wänden begrenzt, die mit der übrigen Gehäusewandung einteilig sind;
1.6 das Gehäuse (10) des Radsatzgetriebes (2.4, 3.4, 4.4) in einer Trennebene (13) geteilt ist;
1.7 die Durchstecköffnung (10,1, 10.2, 10.3) sich im unteren Teil des Gehäuses (10) befindet.

2. Drehgestell nach Anspruch 1, **dadurch gekennzeichnet, dass** das Radsatzgetriebe (2.4, 3.4, 4.4) eine Kegelradverzahnung aufweist und dass die Achse eines der Kegelräder nach oben versetzt ist.

3. Drehgestell nach einem der Ansprüche 1 oder 2, **dadurch gekennzeichnet, dass** das Gehäuse (10) eine Drehmomentstütze (15) trägt, und dass die Drehmomentstütze (15) oberhalb der Radsatzwelle (2.3) sowie mittig zwischen den beiden Rädern (2.1, 2.2) angeordnet ist.

## Claims

1. A bogie for a locomotive
1.1 having a bogie frame (1);
1.2 having at least one wheel set (2, 3, 4), comprising two wheels (2.1,2.2; 3.1, 3.2; 4.1, 4.2), a wheel set gear (2.4, 3.4, 4.4), a wheel set shaft (2.3, 3.3, 4.3) and a wheel set housing (10);
1.3 having a pull-push rod (7), which acts on the one hand on the bogie frame (1) and on the other hand on the locomotive frame and transmits forces between both of them;
**characterised by** the following features:
1.4 the gear housing (10) of the wheel set (2, 3, 4) has a cut-out (10.1, 10,2, 10.3), whose geometry is adapted for leading through the pull-push rod;
1.5 the cut-out (10.1, 10.2, 10.3) is limited by walls, which are integral with the rest of the housing wall;
1.6 the housing (10) of the wheel set gear (2.4, 3.4, 4.4) is divided in a separation plane (13);
1.7 the cut-out (10.1, 10.2, 10.3) is situated in the lower section of the housing (10).

2. A bogie according to claim 1, **characterised in that** the wheel set gear (2.4, 3.4, 4.4) has a bevel gear tooth system and that the axis of one of the bevel gears is offset upwards.

3. A bogie according to one of the claims 1 or 2, **characterised in that** the housing (10) carries a torque support (15) and that the torque support (15) is arranged above the wheel set shaft (2.3) as well as centrally between both wheels (2.1, 2.2).

## Revendications

1. Bogie pour locomotive
1.1 comprenant un cadre de bogie (1);
1.2 possèdant au moins un essieu monté (2, 3, 4), comportant deux roues (2.1,2.2 ; 3.1, 3.2 ; 4.1,4.2), une transmission d'essieu (2.4, 3.4, 4.4), un arbre d'essieu monté (2.3, 3.3, 4.3) et un boîtier d'essieu monté (10);
1.3 disposant d'une tige de traction-compression (7), qui vient en prise d'une part sur le cadre de bogie (1) et d'autre part sur le châssis de la locomotive et transmet des forces entre ces deux éléments;
présentant les caractéristiques suivantes:
1.4 le boîtier de transmission (10) de l'essieu (2, 3, 4) présente un évidement (10.1, 10.2, 10.3), dont la géométrie est adaptée pour le passage de la tige de traction-compression;
1.5 l'évidement (10.1, 10.2, 10.3) est limité par des parois qui forment une seule pièce avec le reste des parois du boîtier;
1.6 le boîtier (10) de la transmission d'essieu (2.4, 3.4, 4.4) est divisé dans un plan de séparation;
1.7 l'évidement (10.1, 10.2, 10.3) se trouve dans la partie inférieure du boîtier (10).

2. Bogie selon la revendication 1, **caractérisé en ce que** la transmission d'essieu (2.4, 3.4, 4,4) présente une denture de roues coniques et **en ce que** l'axe de l'une des roues coniques est décalé vers le haut.

3. Bogie selon l'une des revendications 1 ou 2, **caractérisé en ce que** le boîtier (10) porte un support de couple de rotation (15) et **en ce que** le support de couple de rotation (15) est disposé au-dessus de l'arbre d'essieu monté (2.3) de même qu'au centre entre les deux roues (2.1, 2.2).
